# EUROPÄISCHE PATENTSCHRIFT

(11) **EP 3 093 594 B1**
(45) Veröffentlichungstag und Bekanntmachung des Hinweises auf die Patenterteilung: **03.01.2018**
(21) Anmeldenummer: 16165073.4
(22) Anmeldetag: 13.04.2016
(51) Int. Cl.: F25D 23/06

(54) **HAUSHALTSKÄLTEGERÄT MIT INTEGRIERTER PLATTEN-AUFLAGE UND/ODER INTEGRIERTER BEHÄLTER-AUFLAGE IN EINER SEITENWAND EINES INNENBEHÄLTERS SOWIE VERFAHREN ZUM HERSTELLEN UND BESTÜCKEN EINES HAUSHALTSKÄLTEGERÄTS**
HOUSEHOLD REFRIGERATOR WITH INTEGRATED PLATE SUPPORT AND/OR INTEGRATED CONTAINER SUPPORT IN A SIDE WALL OF AN INNER CONTAINER AND METHOD FOR PRODUCING AND FITTING A HOUSEHOLD REFRIGERATOR
APPAREIL MENAGER FRIGORIFIQUE POURVU DE TABLETTES INTEGREES ET/OU DE RECIPIENTS INTEGRES DANS UNE PAROI LATERALE D'UN RECIPIENT INTERNE ET PROCEDE DE FABRICATION ET D'EQUIPEMENT D'UN APPAREIL MENAGER FRIGORIFIQUE

(30) Priorität: 12.05.2015 DE 102015208832
(43) Veröffentlichungstag der Anmeldung: 16.11.2016
(73) Patentinhaber: BSH Hausgeräte GmbH, 81739 München (DE)
(72) Erfinder: Mayer, Markus, 89551 Königsbronn (DE); Krämer, Simon, 73432 Aalen (DE); Weibl, Herbert, 89429 Bachhagel (DE)

(56) Entgegenhaltungen:
- CN-A- 102 183 117
- CN-A- 102 278 864
- CN-A- 102 927 770
- DE-U1-202008 003 856
- JP-U- S57 108 084

## Beschreibung

Die Erfindung betrifft ein Haushaltskältegerät mit einem Gehäuse, in dem ein Innenbehälter angeordnet ist, der mit Wänden einen Aufnahmeraum für Lebensmittel begrenzt. Diese Wände umfassen eine erste Seitenwand des Innenbehälters, an welcher eine Platten-Auflage zum Auflegen und Führen für eine separat zu der Auflage und somit auch zum Innenbehälter ausgebildeten Platte. Darüber hinaus umfasst das Haushaltskältegerät eine an dieser ersten Seitenwand angeordnete Behälter-Auflage zum Auflegen und Führen eines Behälters, der separat zur Platte bereitgestellt ist und welcher ebenfalls separat zum Innenbehälter ausgebildet ist. Die Behälter-Auflage ist benachbart und beabstandet zur Platten-Auflage und parallel zu dieser Platten-Auflage angeordnet. Des Weiteren betrifft die Erfindung ein Verfahren zum Herstellen eines Haushaltskältegeräts als auch ein Verfahren zum Bestücken eines Aufnahmeraums eines Haushaltskältegeräts.

Aus der EP 2 581 694 A2 ist ein derartiges Haushaltskältegerät bekannt. Dort ist ein einstückiges Zusatzteil vorgesehen, in dem die Platten-Auflage und die Behälter-Auflage integriert sind. Dieses Zusatzteil ist jedoch ein zum Innenbehälter separates Teil und muss dort an einer geraden Seitenwand befestigt werden. Dadurch entsteht Montageaufwand. Ferner können sich durch die Montage Positionstoleranzen ergeben, die gerade bei gegenüberliegenden Zusatzteilen dann eine nicht vollständig horizontale Ebene für den Einschub der Platte oder des Behälters ergeben, sodass sich diesbezüglich dann Verkippungen und Verspreizungen ergeben.

Darüber hinaus ist es erforderlich, dass eine mechanisch stabile Befestigung des Zusatzteils auftritt, um dadurch die Platte und dann gegebenenfalls einen umfänglich mit Lagergut bestückten Behälter auch tragen zu können und insbesondere auch im herausgezogenen Zustand Hebelkräfte aufnehmen zu können. Dazu sind relativ viele und große Befestigungselemente erforderlich, was wiederum dazu führt, dass Seitenwände des Innenbehälters entsprechend durchlocht werden müssen und somit auch das außerhalb des Innenbehälters angeordnete thermisch isolierende Schaummaterial angegriffen werden könnte und die thermische Isolationswirkung beeinträchtigt wird.

Die DE 20 2008 003856 U1 offenbart ein Kühl-/Gefriergerät mit einem Tragboden, welcher mit einem Eiswürfelbereiter ausgestattet ist. Der Tragboden kann auf einer Rippe eines Innenbehälters des Kühl-/Gefriergeräts angeordnet sein und eine Schublade tragen.

In der JP S57 108084 U ist ein Haushaltskältegerät gezeigt, bei welchem ein wannenartiger Schubladeneinsatz unter eine Platte schräg in einen Innenraum des Haushaltskältegeräts eingesetzt werden kann.

Darüber hinaus zeigt die CN 102 278 864A eine selbstschließende Frucht- und Gemüsebox für einen Kühlschrank, wobei eine Seite der Frucht- und Gemüsebox durch einen darüber angeordneten Kühlregalboden gebildet sein kann.

Es ist Aufgabe der vorliegenden Erfindung, ein Haushaltskältegerät zu schaffen, bei welchem eine variable Aufnahme einer Platte oder eines Behälters an entsprechenden Auflagen eines Innenbehälters ermöglicht ist und die Auflagen dazu einfach und stabil ausgebildet sind und eine entsprechende Herstellung sowie eine variable Bestückbarkeit ermöglicht ist.

Diese Aufgabe wird durch ein Haushaltskältegerät und Verfahren gemäß den Merkmalen der unabhängigen Ansprüche gelöst.

Bei einem erfindungsgemäßen Haushaltskältegerät weist dieses ein Gehäuse auf, in dem ein Innenbehälter angeordnet ist. Der Innenbehälter weist Wände auf, die einen Aufnahmeraum für Lebensmittel begrenzen. Diese Wände umfassen eine erste vertikale Seitenwand des Innenbehälters, an welcher zumindest eine Platten-Auflage zum Auflegen und Führen für eine Platte des Haushaltskältegeräts, die ein vom Innenbehälter separates Zusatzteil darstellt, ausgebildet ist. Darüber hinaus ist an dieser ersten Seitenwand des Innenbehälters eine Behälter-Auflage zum Auflegen und Führen eines Behälters des Haushaltskältegeräts ausgebildet. Der Behälter ist ebenfalls ein zum Innenbehälter und zur Platte separates Zusatzteil. Die Behälter-Auflage ist benachbart und beabstandet zu der Platten-Auflage ausgebildet und parallel dazu orientiert. Ein wesentlicher Gedanke der Erfindung ist darin zu sehen, dass die Platten-Auflage und/oder die Behälter-Auflage in die erste Seitenwand integriert ist beziehungsweise sind. Es ist daher eine einstückige Ausgestaltung und somit eine einstückige Herstellung der Platten-Auflage und/oder der Behälter-Auflage mit der Seitenwand ausgebildet. Durch eine derartige Ausgestaltung kann die Bauteilzahl reduziert werden und eine äußerst positionsexakte Anbringung dieser Auflagen an der Seitenwand erfolgen. Dadurch wird der Montageaufwand reduziert. Im besonderen Maße ist dadurch ein Vorteil dahingehend erreicht, dass keine zusätzlichen Befestigungsmittel erforderlich sind, die dann durch die Seitenwand hindurch dringen müssten und gegebenenfalls die Seitenwand schwächen und/oder die thermische Isolationswirkung beeinträchtigen.

Es ist vorgesehen, dass die Platten-Auflage in Höhenrichtung des Haushaltskältegeräts betrachtet unter der Behälter-Auflage ausgebildet ist. Ein in Höhenrichtung des Haushaltskältegeräts bemessener Abstand zwischen einer oberen Auflagefläche der Platten-Auflage und einer oberen Auflagefläche der Behälter-Auflage ist derart ausgebildet, dass bei auf die Auflagefläche der Platten-Auflage aufgelegter Platte und bei einem auf die Platte aufgestellten Behälter der Behälter mit einem zum Auflegen auf die Auflagefläche der Behälter-Auflage ausgebildeten Koppelbereich berührungslos mit der Auflagefläche der Behälter-Auflagefläche angeordnet ist und der Behälter nur durch die Platte als Führungsboden geführt ist. Der Behälter ist dann, insbesondere mit seinem Koppelbereich, von der Auflagefläche der Behälter-Auflage entkoppelt. Ein Aufliegen des Behälters von oben auf einem Bereich der Behälter-Auflage ist dann nicht mehr gegeben. Es kann jedoch vorgesehen sein, dass die Behälter-Auflage als seitliche Führung des Behälters dient.

Vorzugsweise ist vorgesehen, dass die Platten-Auflage und/oder die Behälter-Auflage als Rippenausformungen in der ersten Seitenwand ausgebildet sind. Sie sind daher als längliche, insbesondere unterbrechungsfreie Horizontalstege ausgebildet.

Vorzugsweise ist eine an einer Seitenwand ausgebildete Platten-Auflage und eine an dieser Seitenwand ausgebildete Behälter-Auflage so ausgebildet und angeordnet, dass ein definiertes Bestückungsszenario mit zwei unterschiedlichen Aufnahmeteilen, nämlich einer Platte und einem Behälter, in unmittelbarer Nähe erfolgen kann. Dies dahingehend, dass bei einer Bestückung der Platten-Auflage mit einer Platte und ohne einem Bestücken mit einem zusätzlichen Behälter die Platte dann auf der Platten-Auflage auf entsprechenden Auflageflächen aufliegt und entsprechend hin und her gezogen werden kann. Ist demgegenüber andererseits nur ein Behälter als Aufnahmeteil angeordnet, so ist dieser auf der Behälter-Auflage aufliegend und kann für sich betrachtet alleine hin und her geschoben werden. Ist eine Bestückung sowohl mit einem Behälter als auch mit einer Platte vorgesehen, so ist die Anordnung dieser dualen Auflagestruktur derart ausgebildet, dass der Behälter dann von der Behälter-Auflage entkoppelt ist und somit vorzugsweise vollständig berührungslos dazu angeordnet ist und auf der Platte aufsitzt. Die Platte hingegen ist mit ihrer spezifischen Platten-Auflage gekoppelt beziehungsweise darauf aufliegend und insbesondere bei dieser dualen Bestückung mit den spezifischen Aufnahmeteilen dann auch positionsgesichert gehalten, so dass sie in horizontaler Richtung und somit in Tiefenrichtung des Haushaltskältegeräts nicht oder nur deutlich schwerer als der Behälter verschoben werden kann. Es wir dann der Behälter horizontal verschoben, wobei er dazu auf der Platte aufsitzend relativ zu dieser aus dem Aufnahmeraum herausgezogen oder hineingeschoben wird.

Die Platte ist insbesondere aus einem Material, welches eine höhere Gleiteigenschaft hat, als die Platten-Auflage, so dass durch diese unterschiedlichen Reibwerte bzw. Gleitwerte eine einfache Zurückhaltung der Platte in ihrer Position erreicht ist, wenn der Behälter alleine relativ zu der Platte auf der Platte bewegt wird.

Dadurch wird bei einer dualen Bestückung mit zwei unterschiedlichen Aufnahmeteilen, nämlich der Platte und dem Behälter, ein individuelles Bewegungsszenario erreicht.

Insbesondere umfasst das Haushaltskältegerät eine Platte und einen Behälter als Zusatzteile bzw. Aufnahmeteile.

Vorzugsweise ist vorgesehen, dass die Platten-Auflage und/oder die Behälter-Auflage als Tiefziehelemente in der Seitenwand ausgebildet sind. Sie stellen daher tiefgezogene Strukturelemente dar, die somit in ihrer Formgebung und Position sehr exakt gebildet werden können. Durch diese Ausgestaltung können diese Elemente dann auch noch hinterfüllt werden, sodass sie stabilisiert werden können und/oder die thermische Isolationswirkung an dieser Stelle dann nicht beeinträchtigen.

In vorteilhafter Weise ist vorgesehen, dass die Platten-Auflage und die Behälter-Auflage funktionell zusammenwirkend angeordnet sind, derart, dass abhängig von der Bestückung mit der Platte und/oder dem Behälter unterschiedliche Auflageflächen der Platten-Auflage und/oder der Behälter-Auflage von der Platte und/oder dem Behälter kontaktiert sind und die Platte und/oder der Behälter individuell bewegungsgeführt sind. Das bedeutet, dass abhängig von der Art und Anzahl der Bestückung mit Aufnahmeteilen, die Auflageflächen der Platten-Auflage oder der Behälter-Auflage als Führungen dienen oder die Platte als Auflage und Führung für den Behälter dient.

Vorzugsweise ist vorgesehen, dass an der ersten Seitenwand in Höhenrichtung des Haushaltskältegeräts betrachtet über die Behälter-Auflage im Bereich eines vorderen Endes der Behälter-Auflage ein Auszugstoppelement für den Behälter ausgebildet ist. Ein unerwünschtes Überziehen und dadurch Herunterfallen oder ein zu starkes vorne nach unten Kippen ist dadurch verhindert. Auch unerwünscht hohe Hebelkräfte auf die Auflagen können dadurch vermieden werden.

Vorzugsweise ist vorgesehen, dass das Auszugstoppelement in der ersten Seitenwand integriert ausgebildet ist. Auch dadurch wird Montageaufwand gespart und eine Bauteilreduzierung erreicht.

Vorzugsweise ist vorgesehen, dass in einem auf der dem Aufnahmeraum abgewandten Seite ausgebildeten Hohlraum der Platten-Auflage oder der Behälter-Auflage zumindest ein separates Hinterlegteil zur Versteifung der Auflage angeordnet ist. Zusätzlich ist vorzugsweise auch noch ein thermisch isolierendes Material, insbesondere ein Schaummaterial, in dem Hohlraum ausgebildet.

Vorzugsweise ist vorgesehen, dass das Hinterlegteil ein zumindest bereichsweise als Hohlprofil ausgebildetes Teil ist, welches ein Hohlprofildach und einen Hohlprofilboden aufweist. An dem Hohlprofildach und/oder an dem Hohlprofilboden ist zumindest eine Federlasche, vorzugsweise mehrere Federlaschen, angeformt, die an Wänden der Platten-Auflage oder der Behälter-Auflage, insbesondere vorgespannt, anliegt beziehungsweise anliegen. Dadurch ist auch ein gewisses federndes Verklemmen oder Verspreizen des Hinterlegteils in diesem Hohlraum ausgebildet. Die sichere Positionierung einerseits und die mechanisch verbesserte Stützung der Auflage andererseits sind dadurch begünstigt. Vorzugsweise ist zumindest ein Hinterlegteil an einem vorderen Ende in Tiefenrichtung des Haushaltskältegeräts betrachtet in einem derartigen Hohlraum einer Auflage angeordnet. Gerade ein vorderes Ende einer derartigen Auflage, welches gerade beim Herausziehen eines darauf aufgebrachten Aufnahmeteils und einer möglichen dann auftretenden Kippwirkung durch die Hebelkräfte besonders belastet ist, ist dadurch besonders vorteilhaft versteift.

Vorzugsweise ist vorgesehen, dass an einem vorderen Rand der Platten-Auflage oder der Behälter-Auflage ein Überzugelement als Verschleißschutzelement angeordnet ist, welches das vordere Ende umgibt. Dadurch werden die Auflagen geschont und bleiben dauerhaft stabil, sodass sie nicht abgerieben werden oder sich unerwünscht plastisch verformen.

Vorzugsweise ist vorgesehen, dass das Überzugselement als Aufsteckschuh oder als Clip ausgebildet ist.

Des Weiteren betrifft die Erfindung auch ein Verfahren zum Herstellen eines Haushaltskältegeräts mit einem Gehäuse, in dem ein Innenbehälter angeordnet wird. Der Innenbehälter begrenzt einen Aufnahmeraum für Lebensmittel mit seinen Wänden, wobei an einer ersten Seitenwand dieser Wände des Innenbehälters eine Platten-Auflage zum Auflegen und Führen für eine Platte ausgebildet wird und an der ersten Seitenwand eine Behälter-Auflage zum Auflegen und Führen eines Behälters benachbart und beabstandet zu der Platten-Auflage und parallel dazu orientiert ausgebildet wird. Ein wesentlicher Gedanke des Herstellungsverfahrens ist darin zu sehen, dass die Platten-Auflage und/oder die Behälter-Auflage in diese erste Seitenwand des Innenbehälters integriert wird beziehungsweise werden. Es ist vorgesehen, dass die Platten-Auflage in Höhenrichtung des Haushaltskältegeräts betrachtet unter der Behälter-Auflage ausgebildet wird und dass ein in Höhenrichtung des Haushaltskältegeräts bemessener Abstand zwischen einer oberen Auflagefläche der Platten-Auflage und einer oberen Auflagefläche der Behälter-Auflage derart ausgebildet wird, dass bei auf die Auflagefläche der Platten-Auflage aufgelegter Platte und bei einem auf die Platte aufgestelltem Behälter der Behälter mit einem zum Auflegen auf die Auflagefläche der Behälter-Auflage ausgebildeter Koppelbereich berührungslos mit der Auflagefläche der Behälter-Auflage angeordnet ist und der Behälter relativ bewegbar zur Platte verschiebbar nur auf der Platte angeordnet ist.

Des Weiteren betrifft die Erfindung auch ein Verfahren zum Bestücken eines Aufnahmeraums für Lebensmittel eines gemäß dem oben genannten Herstellungsverfahren hergestellten Haushaltskältegeräts mit zumindest einem Aufnahmeteil, bei welchem ein als Aufnahmeteil ausgebildeter Behälter in den Aufnahmeraum gebracht wird. Ein Koppelbereich des Behälters liegt auf einer Auflagefläche der Behälter-Auflage auf, wenn auf der Platten-Auflage kein als Platte ausgebildetes weiteres Aufnahmeteil angeordnet wird. Durch einen in Höhenrichtung des Haushaltskältegeräts bemessenen spezifisch vorgegebenen Abstand zwischen einer oberen Auflagefläche der Platten-Auflage und einer oberen Auflagefläche der Behälter-Auflage wird bei einer auf die Auflagefläche der Platten-Auflage als Aufnahmeteil aufgelegten Platte der Behälter mit dem zum Auflegen auf die Auflagefläche der Behälter-Auflagefläche ausgebildeten Koppelbereich berührungslos mit der Auflagefläche der Behälter-Auflage angeordnet und der Behälter wird nur auf der Platte angeordnet und wird relativ zur Platte verschoben. Bei diesem Bestückungsverfahren wird somit abhängig davon, ob eine Platte alleine oder ein Behälter alleine oder gleichzeitig eine Platte und ein Behälter als Aufnahmeteil in den Aufnahmeraum eingebracht werden, eine individuelle Kontaktierung und somit mechanische Kopplung mit Auflageflächen der Platten-Auflage und/oder der Behälter-Auflage erreicht. Dadurch kann dann, wenn nur jeweils ein Aufnahmeteil eingebracht wird, eine Kopplung mit einer individuell zugeordneten Auflagefläche der Platten-Auflage oder der Behälter-Auflage erreicht werden, sodass hierdurch die Zugänglichkeit und die Bewegungsführung dieses einzigen Aufnahmeteils dann sehr einfach und nutzerfreundlich sowie sicher erfolgt. Werden andererseits sowohl die Platte als auch der Behälter, der allgemein eine Schale oder eine Wanne sein kann, eingebracht, so ist das Konzept mit den zugeordneten korrespondierenden Auflagen derart vorgesehen und individuell ausgebildet, dass der üblicherweise schwerere und insbesondere dann, wenn er mit Lagergut bestückt ist, deutlich schwerere Behälter durch die größere und somit mit einer größeren Kontaktfläche ausgebildeten Platte praktisch getragen und insbesondere auch geführt wird, die unter dem Behälter dann angeordnet wird, sodass die Behälter-Auflage in einem derartigen Fall dann durch den Behälter von oben nicht belastet wird. Mechanische Kräfte wirken dann nicht auf die Behälter-Auflage.

Es kann in dem Zusammenhang vorgesehen sein, dass bei einer derartigen doppelten Bestückung zunächst der Behälter auf die Auflagefläche der Behälter-Auflage aufgebracht wird und dann durch das Einführen der Platte auf die Auflagefläche der Platten-Auflage der Behälter durch die Platte unterschoben wird und automatisch nach oben gehoben wird und somit von der Auflagefläche der Behälter-Auflage nach oben abgehoben wird. Es kann jedoch auch vorgesehen sein, dass bei einer derartigen dualen Bestückung zunächst die Platte eingebracht wird und auf die Auflagefläche der Platten-Auflage aufgebracht wird, so dass die Platte von oben auf der Auflagefläche aufliegt, und dann im Nachgang der Behälter direkt auf die Platte aufgestellt wird, sodass er bei einem derartigen Bestückungsszenario ohnehin grundsätzlich zu keiner Zeit mit dem Koppelbereich auf der Auflagefläche der Behälter-Auflage aufliegt.

Die Richtungsangaben "in Breitenrichtung", "in Höhenrichtung", "in Tiefenrichtung", "oben", "unten", "vorne", "hinten", "Front", "Rück" etc. beziehen sich auf den Zustand eines bestimmungsgemäß verwendeten und zur herkömmlichen Nutzung aufgestellten Haushaltskältegeräts, dessen Tür für einen Betrachter vorne angeordnet ist und die Rückseite hinten.

Weitere Merkmale der Erfindung ergeben sich aus den Ansprüchen, den Figuren und der Figurenbeschreibung. Die vorstehend in der Beschreibung genannten Merkmale und Merkmalskombinationen, sowie die nachfolgend in der Figurenbeschreibung genannten und/oder in den Figuren alleine gezeigten Merkmale und Merkmalskombinationen sind nicht nur in der jeweils angegebenen Kombination, sondern auch in anderen Kombinationen oder in Alleinstellung verwendbar, ohne den Rahmen der Erfindung zu verlassen. Es sind somit auch Ausführungen von der Erfindung als umfasst und offenbart anzusehen, die in den Figuren nicht explizit gezeigt und erläutert sind, jedoch durch separierte Merkmalskombinationen aus den erläuterten Ausführungen hervorgehen und erzeugbar sind. Es sind auch Ausführungen und Merkmalskombinationen als offenbart anzusehen, die somit nicht alle Merkmale eines ursprünglich formulierten unabhängigen Anspruchs aufweisen.

Ausführungsbeispiele der Erfindung werden nachfolgend anhand schematischer Zeichnungen näher erläutert. Es zeigen:
- Fig. 1: eine perspektivische Darstellung eines Ausführungsbeispiels eines erfindungsgemäßen Haushaltskältegeräts;
- Fig. 2: eine perspektivische Teildarstellung des Haushaltskältegeräts gemäß Fig. 1;
- Fig. 3: eine weitere perspektivische Teildarstellung des Haushaltskältegeräts gemäß Fig. 1;
- Fig. 4: eine perspektivische Darstellung eines Hinterlegteils für eine Auflage an einer Seitenwand eines Innenbehälters des Haushaltskältegeräts;
- Fig. 5: eine perspektivische Teildarstellung des Haushaltskältegeräts gemäß Fig. 1 ohne ein Überzugelement;
- Fig. 6: eine perspektivische Darstellung eines weiteren Beispiels eines Überzugelements;
- Fig. 7: eine perspektivische Teildarstellung des Haushaltskältegeräts gemäß Fig. 1 ohne ein Überzugelement; und
- Fig. 8: eine perspektivische Darstellung eines ersten Beispiels eines Überzugelements.

In den Figuren werden gleiche oder funktionsgleiche Elemente mit den gleichen Bezugszeichen versehen.

In Fig. 1 ist in einer beispielhaften Darstellung ein Haushaltskältegerät 1 gezeigt, welches als Kühl-Gefrier-Kombigerät ausgebildet ist. Das Haushaltskältegerät 1 umfasst einen Korpus 2 mit einem Innenbehälter 3. Der Innenbehälter 3 begrenzt mit seinen Wänden einen ersten Innenraum bzw. Aufnahmeraum für Lebensmittel, der ein Kühlraum 4 ist, und einen darunter angeordneten, davon separierten zweiten Innenraum bzw. Aufnahmeraum für Lebensmittel, der ein Gefrierraum 5 ist. Der Kühlraum 4 dient im Allgemeinen zum frostfreien Kühlen von Kühlgut, vorzugsweise bei Temperaturen zwischen +4° C und +8° C. Der Kühlraum 4 kann jedoch auch als Null-Grad-Fach, insbesondere zum Frischhalten von Obst oder Gemüse ausgebildet sein. Der Kühlraum 4 ist bei geöffneter Tür 6, die frontseitig den Raum 4 verschließt, zugänglich.

Der Gefrierraum 5 dient im Allgemeinen zum Tiefgefrieren von Gefriergut, bei beispielsweise -18° C. Der Gefrierraum 5 ist bei geöffneter Gefrierraumtür 7 zugänglich.

In dem Kühlraum 4 kann in einem Ausführungsbeispiel ein Behälter 8 ausziehbar gelagert. Der wannenartige bzw. schalenförmige Behälter 8 kann mittels eines über dem Frischhaltebehälter 8 gelagerten Deckels 9 verschlossen werden. Über dem Deckel 9 kann, wie dargestellt, eine zusätzliche Abdeckung 10, beispielsweise in Form eines Glasfachbodens, angeordnet sein. Es kann auch vorgesehen sein, dass der Deckel 9 und/oder die Abdeckung 10 nicht vorhanden sind.

Der Innenbehälter 3 weist zwei gegenüberliegende vertikale Seitenwände 3a und 3b auf.

An beiden gegenüberliegenden Seitenwänden 3a und 3b ist auf gleicher Höhe in y-Richtung betrachtet und somit in Höhenrichtung betrachtet jeweils eine Auflageanordnung für zwei separate Aufnahmeteile ausgebildet. Die Aufnahmeteile sind einerseits eine Platte 11, wie sie in der perspektivischen Teildarstellung in Fig. 2 gezeigt ist, andererseits durch den Behälter 8 gebildet. Sowohl die Platte 11 als auch der Behälter 8 können in Tiefenrichtung und somit in z-Richtung hin und her geschoben werden.

In vorteilhafter Ausführung des Haushaltskältegeräts 1 ist zumindest im Gefrierraum 5 ein Behälter 8 und eine Platte 11 angeordnet, wobei an den Seitenwänden 3a und 3b des Gefrierraums 5 jeweils eine Auflagenanordnung mit jeweils einer Platten-Auflage 12 und einer Behälter-Auflage 13 in dem Innenbehälter 3 integriert ausgebildet sind. Die Ausgestaltung im Kühlraum 4 mit dem Behälter 8 und der Platte 1 ist insbesondere optional.

In Fig. 2 ist in einer perspektivischen Teildarstellung ein Ausführungsbeispiel einer derartigen Auflageanordnung an der Seitenwand 3b gezeigt. Die Auflageanordnung ist in der Seitenwand 3b integriert und somit einstückig mit der Seitenwand 3b hergestellt, insbesondere durch Tiefziehen. Die Auflageanordnung umfasst eine Platten-Auflage 12, die eine längliche gerade Rippe darstellt. In Höhenrichtung betrachtet umfasst diese Auflagenanordnung eine zur Platten-Auflage 12 separate und darüber ausgebildete, ebenfalls in der Seitenwand 3b integrierte und somit einstückig damit hergestellte, insbesondere durch Tiefziehen, ausgebildete Behälter-Auflage 13. Die Platten-Auflage 12 und die Behälter-Auflage 13 sind parallel zueinander orientiert. Die Behälter-Auflage 13 weist eine obere Auflagefläche 13a auf. Die Platten-Auflage 12 weist in dem Zusammenhang ebenfalls eine obere Auflagefläche 12a auf. In Fig. 2 ist gezeigt, dass die Platte 11 auf der Auflagefläche 12a von oben aufliegt und dadurch entsprechend auch in horizontaler Richtung geführt werden kann und sich relativ zu der Platten-Auflage 12 bewegen kann. Die in Fig. 2 gezeigte Ausgestaltung ist auch in entsprechender Ausgestaltung an der Seitenwand 3a integriert ausgebildet. Die Platte 11 liegt somit auch an der in Breitenrichtung gegenüberliegenden Seite an einer entsprechenden Auflagefläche einer Platten-Auflage 12 einer Auflagenanordnung mit einer Platten-Auflage 12 und einer Behälter-Auflage 13 von oben auf.

Darüber hinaus ist ein Auszugstoppelement 14 in der Seitenwand 3b integriert, wobei zusätzlich auch ein entsprechendes Auszugstoppelement 14 an der Seitenwand 3a integral ausgebildet sein kann. Das Auszugstoppelement 14 ist in Höhenrichtung oberhalb und beabstandet zu der Auflagefläche 13a ausgebildet. Ist der Behälter 8 vorhanden, so wird durch dieses Auszugstoppelement 14 verhindert, dass dieser zu weit nach außen gezogen wird und nach unten fallen beziehungsweise nach unten kippen könnte.

Darüber hinaus ist vorgesehen, dass an einem in Tiefenrichtung vorderen Ende 13b der Behälter-Auflage 13 ein Überzugelement 15 als Verschleißschutzelement angeordnet ist. Es kann auch vorgesehen sein, dass ein weiteres Überzugelement 16 an einem vorderen Ende 12b der Behälter-Auflage 12 angeordnet ist. Das Überzugelement 15 beziehungsweise 16 ist als separates Bauteil ausgebildet und kann auf das vordere Ende 13b beziehungsweise 12b aufgesteckt oder aufgeclipt werden, sodass das Überzugelement 15 beziehungsweise 16 ein Aufsteckschuh oder ein Clip sein. Durch ein derartiges Überzugelement 15 beziehungsweise 16 werden gerade die vorderen Enden 13b beziehungsweise 12b vor unerwünschtem Abrieb oder unerwünschter Verformung, insbesondere plastischer Verformung, geschützt, da gerade im herausgezogenen Zustand einer Platte 11 und/oder eines Behälters 8 hohe Hebelkräfte auftreten können.

Die Platten-Auflage 12 und die Behälter-Auflage 13 sind beabstandet so zueinander angeordnet, dass ein Abstand in vertikaler Richtung zwischen der Auflagefläche 12a und der Auflagefläche 13a derart ausgebildet ist, dass bei einer auf die Auflagefläche 12a der Platten-Auflage 12 aufgelegten Platte 11 und bei einem auf die Platte 11 aufgestellten Behälter 8 der Behälter 8 mit einem zum Auflegen auf die Auflagefläche 13a der Behälter-Auflage 13 ausgebildeten Koppelbereich 17 (Fig. 3) berührungslos und somit entkoppelt von der Auflagefläche 13a angeordnet ist und der Behälter 8 somit direkt auf der Oberseite der Platte 11 aufsitzt. Somit ist der Koppelbereich 17 dann von der Auflagefläche 13a nach oben abgehoben und davon entkoppelt. Bei einer derartigen dualen Bestückung mit der Platte 1 und dem Behälter 8 ist die Platte 11 insbesondere sicher positioniert und bewegt sich nicht mit nach außen, wenn der Behälter 8 herausgezogen wird. Dies ist insbesondere dadurch erreicht, dass die Platte 11 im Bereich, in dem der Behälter 8 auf der Oberseite aufsitzt, aus einem Material ausgebildet ist, welches einen kleineren Reibewert aufweist, als das Material der Auflagefläche 12a hat.

Die Materialpaarungen zwischen dem Bereich der Platte 11 und dem Behälter 8 einerseits sowie zwischen der Platte 11 und der Auflagefläche 12a der Platten-Auflage 12 andererseits sind allgemein derart, dass die Reibung zwischen der Platte 11 und der Auflagefläche 12a größer ist, als zwischen dem Bereich der Platte 11, auf dem der Behälter 8 aufsitzt, und dem Behälter 8. Dadurch kann dann der Behälter 8 alleine herausgezogen werden, ohne dass sich die Platte 1 mitbewegt, und die Platte 11 dient als Bodenführung für den Behälter 8.

Ist andererseits die Bestückung der Auflagenanordnung lediglich mit dem Behälter 8 alleine vorgesehen, so liegt in dem Zusammenhang dann der Koppelbereich des Behälters 8 von oben auf der Auflagefläche 13a auf und der Behälter 8 kann somit entsprechend hin und her geschoben werden.

Ist andererseits nur die Platte 11 alleine vorhanden, wie dies in Fig. 2 gezeigt ist, so liegt diese auf der dafür vorgesehenen Auflagefläche 12a der Platten-Auflage 12 von oben auf und die Platte 11 ist darüber hinaus in dem Abstandsbereich und somit einer Art Nut zwischen den Auflagen 12 und 13 geführt.

Die Platte 11 kann somit nicht unerwünscht kippen und somit weder zur Seite herausfallen oder nach vorne nach unten kippen, wenn sie ausgezogen wird. Die Behälter-Auflage 13 fungiert daher auch zusätzlich funktionell als Kippschutzelement für die Platte 11.

Die Platten-Auflage 12 und die Behälter-Auflage 13 sind somit funktionell zusammenwirkend derart angeordnet, dass abhängig von der Bestückung mit der Platte 11 und/oder dem Behälter 8 unterschiedliche Auflageflächen 12a und 13a der Auflagen 12 und 13 von der Platte 11 und/oder dem Behälter 8 kontaktiert sind und die Platte 11 und/oder der Behälter 8 individuell bewegungsgeführt sind.

In Fig. 3 ist in einer weiteren Teildarstellung das Haushaltskältegerät 1 im Bereich der Seitenwand 3b gezeigt, wobei hier auch der Behälter 8 dargestellt ist. Der Koppelbereich 17 ist hier zu erkennen, der auf der Auflagefläche 13a aufsitzt. Bei der in Fig. 3 gezeigten Ausführung ist die Platte 11 nicht vorhanden.

In Fig. 4 ist in einer perspektivischen Darstellung ein Ausführungsbeispiel eines einstückigen Hinterlegteils 18, welches vorzugsweise aus Kunststoff ausgebildet ist, gezeigt. Da die als Rippen ausgebildeten Auflagen 12 und 13 hohl sind, werden sie einerseits mit einem thermisch isolierenden Material, einem Schaum, gefüllt und zur Versteifung mit zumindest einem derartigen Hinterlegteil 18 versehen. Dieses Hinterlegteil 18 ist daher in dem Hohlraum einer Auflage 12 oder 13 angeordnet. Es umfasst ein Hohlprofildach 19 und einen dazu beabstandet angeordneten Hohlprofilboden 20. Insbesondere an dem Hohlprofilboden 20 ist eine Fachwerkstruktur 21 angeformt, die sich nur teilweise über die Länge des Hohlprofilbodens 20 erstreckt. Beabstandet zu der Fachwerkstruktur 21 ist an dem Hohlprofilboden 20 eine schräg gestellte Federlasche 22 angeordnet. Im Ausführungsbeispiel sind zwei Federlaschen 22 und 23 angeformt, die sich auf der dem Hohlprofildach 19 abgewandten Seite des Hohlprofilbodens 20 schräg gestellt und einander zugewandt erstrecken. Im eingesetzten Zustand des Hinterlegteils 18 in einen derartigen Hohlraum beziehungsweise ein Hohlprofil einer Auflage 12 oder 13 liegen die Federlaschen 22 und 23 insbesondere vorgespannt an einem Dach, vorzugsweise an einem Boden, der eine Auflage 12 beziehungsweise 13 außenseitig begrenzt, an. Darüber hinaus ist an dem Hohlprofildach 19 eine Lasche 24 einstückig angeformt, die sich plattenartig beziehungsweise stegartig erstreckt und dem Hohlprofilboden 20 abgewandt orientiert ist. Diese Lasche 24 liegt dann außerhalb einer Auflage 12 beziehungsweise 13 an einer Außenseite der Seitenwand an, sodass diesbezüglich die Position des Hinterlegteils 18 auch nochmals gestützt ist.

Wie zu erkennen ist, sind der Hohlprofilboden 20 und das Hohlprofildach 19 an einer Seite durch einen Verbindungssteg 25 verbunden und in Längsrichtung betrachtet am gegenüberliegenden Ende verbunden beziehungsweise sind dann dieser Hohlprofilboden 20 und das Hohlprofildach 19 freikragend.

Insbesondere ist vorgesehen, dass ein vorderes Ende 26, an dem der Verbindungssteg 25 und/oder die Fachwerkstruktur 21 ausgebildet sind, dem vorderen Ende 13b beziehungsweise dem vorderen Ende 12b zugewandt sind beziehungsweise an diesem vorderen Ende 12b beziehungsweise 13b angeordnet sind. Die Versteifung gerade des vorderen Endes 12b beziehungsweise 13b ist dadurch besonders begünstigt.

In Fig. 5 ist in einer perspektivischen Teildarstellung die Ansicht gemäß Fig. 2, jedoch ohne die Platte 11, gezeigt. Es ist zu erkennen, dass hier die Behälter-Auflage 13 an dem vorderen Ende 13b individuell ausgebildet ist, sodass das bereits erwähnte Überzugelement 15, welches in einer perspektivischen Darstellung in einem Beispiel in Fig. 6 gezeigt ist, aufgesteckt werden kann.

In Fig. 7 ist eine Darstellung entsprechend in Fig. 5 gezeigt, wobei hier die mechanische Verbindungsstruktur beziehungsweise Koppelstruktur des vorderen Endes 13b unterschiedlich zur Ausgestaltung in Fig. 5 ist, sodass ein gemäß Fig. 8 gezeigtes weiteres Ausführungsbeispiel eines Überzugelements 15 darauf aufgebracht werden kann.

Im Hinblick auf die Ausgestaltung des Hinterlegteils 18 können Lufteinschlüsse, die bei einem Schäumprozess und somit bei einem Einbringen eines thermisch isolierenden Schaummaterials in die Hohlräume der Auflagen 12 und 13 eingebracht werden, als Lufteinschlusskompensationen angeordnet werden. Diese Lufteinschlüsse können die Auflagestabilität der Auflagen 12 und 13 beeinträchtigen. Durch die formspezifische Abstimmung des Hinterlegteils 18 an eine Geometrie einer Auflage 12 oder 13 kann diese individuell und passgenau eingesetzt werden. Durch die spezielle offene Kontur des Einsatzteils beziehungsweise des Hinterlegteils 18 wird auch erreicht, dass die Form und Lage des Hinterlegteils 18 durch den thermisch isolierenden Schaum unterstützt wird.

### Bezugszeichenliste

- 1: Haushaltskältegerät
- 2: Korpus
- 3: Innenbehälter
- 3a, 3b: Seitenwände
- 4: Kühlraum
- 5: Tür
- 6: Gefrierraum
- 7: Tür
- 8: Behälter
- 9: Deckel
- 10: Abdeckung
- 11: Platte
- 12: Platten-Auflage
- 12a: Auflagefläche
- 12b: vorderes Ende
- 13: Behälter-Auflage
- 13a: Auflagefläche
- 13b: vorderes Ende
- 14: Auszugstoppelement
- 15: Überzugelement
- 16: Überzugelement
- 17: Koppelbereich
- 18: Hinterlegteil
- 19: Hohlprofildach
- 20: Hohlprofilboden
- 21: Fachwerkstruktur
- 22: Federlasche
- 23: Federlasche
- 24: Lasche
- 25: Verbindungssteg
- 26: vorderes Ende

## Patentansprüche

1. Haushaltskältegerät (1) mit einem Gehäuse (2), in dem ein Innenbehälter (3) angeordnet ist, der mit Wänden (3a, 3b) einen Aufnahmeraum (4, 5) für Lebensmittel begrenzt, und mit einer an einer ersten Seitenwand (3a, 3b) des Innenbehälters (3) angeordneten Platten-Auflage (12) zum Auflegen und Führen für eine Platte (11) des Haushaltskältegeräts (1), und mit einer an der ersten Seitenwand (3a, 3b) angeordneten Behälter-Auflage (13) zum Auflegen und Führen eines Behälters (8) des Haushaltskältegeräts (1), welche benachbart und beabstandet zu der Platten-Auflage (12) und parallel dazu orientiert ist, wobei die Platten-Auflage (12) und/oder die Behälter-Auflage (13) in die erste Seitenwand (3a, 3b) integriert ist bzw. sind **dadurch gekennzeichnet, dass** die Platten-Auflage (12) in Höhenrichtung des Haushaltskältegeräts (1) betrachtet unter der Behälter-Auflage (13) ausgebildet ist und dass ein in Höhenrichtung des Haushaltskältegeräts (1) bemessener Abstand zwischen einer oberen Auflagefläche (12a) der Platten-Auflage (12) und einer oberen Auflagefläche (13a) der Behälter-Auflage (13) derart ausgebildet ist, dass bei auf die Auflagefläche (12a) der Platten-Auflage (12) aufgelegter Platte (11) und bei einem auf die Platte (11) aufgestelltem Behälter (8) der Behälter (8) mit einem zum Auflegen auf die Auflagefläche (13a) der Behälter-Auflage (13) ausgebildeter Koppelbereich (17) berührungslos mit der Auflagefläche (13a) der Behälter-Auflage (13) angeordnet ist und der Behälter (8) relativ bewegbar zur Platte (1) verschiebbar nur auf der Platte (11) angeordnet ist.

2. Haushaltskältegerät (1) nach Anspruch 1, **dadurch gekennzeichnet, dass** die Platten-Auflage (12) und/oder die Behälter-Auflage (13) als Rippenausformungen in der ersten Seitenwand (3a, 3b) ausgebildet sind.

3. Haushaltskältegerät (1) nach Anspruch 1 oder 2, **dadurch gekennzeichnet, dass** die Platten-Auflage (12) und/oder die Behälter-Auflage (13) als Tiefziehelemente in der Seitenwand (3a, 3b) sind.

4. Haushaltskältegerät (1) nach einem der vorhergehenden Ansprüche, **dadurch gekennzeichnet, dass** die Platten-Auflage (12) und die Behälter-Auflage (13) funktionell zusammenwirkend angeordnet sind, derart, dass abhängig der Bestückung mit der Platte (11) und/oder dem Behälter (8) unterschiedliche Auflageflächen (12a, 13a) der Auflagen (12, 13) von der Platte (11) und/oder dem Behälter (8) kontaktiert sind und die Platte (11) und/oder der Behälter (8) individuell bewegungsgeführt sind.

5. Haushaltskältegerät (1) nach einem der vorhergehenden Ansprüche, **dadurch gekennzeichnet, dass** an der ersten Seitenwand (3a, 3b) in Höhenrichtung des Haushaltskältegeräts (1) betrachtet über der Behälter-Auflage (13) im Bereich eines vorderen Endes (13b) der Behälter-Auflage (13) ein Auszugsstoppelement (14) für den Behälter (8) ausgebildet ist.

6. Haushaltskältegerät (1) nach Anspruch 5, **dadurch gekennzeichnet, dass** das Auszugstoppelement (14) in der ersten Seitenwand (3a, 3b) integriert ausgebildet ist.

7. Haushaltskältegerät (1) nach einem der vorhergehenden Ansprüche, **dadurch gekennzeichnet, dass** in einem auf der dem Aufnahmeraum (4, 5) abgewandten Seite ausgebildeten Hohlraum der Platten-Auflage (12) oder der Behälter-Auflage (13) zumindest ein separates Hinterlegteil (18) zur Versteifung der Auflage (12, 13) angeordnet ist.

8. Haushaltskältegerät (1) nach Anspruch 7, **dadurch gekennzeichnet, dass** das Hinterlegteil (18) ein zumindest bereichsweise als Hohlprofil ausgebildetes Teil ist, welches ein Hohlprofildach (19) und einen Hohlprofilboden (20) aufweist, wobei an dem Hohlprofildach (19) und/oder an dem Hohlprofilboden (20) Federlaschen (22, 23) angeformt sind, die an Wänden der Platten-Auflage (12) oder der Behälter-Auflage (13), insbesondere vorgespannt, anliegen.

9. Haushaltskältegerät (1) nach einem der vorhergehenden Ansprüche, **dadurch gekennzeichnet, dass** an einem vorderen Ende (12b) der Platten-Auflage (12) oder an einem vorderen Ende (13b) der Behälter-Auflage (13) ein Überzugelement (15, 16) als Verschleißschutzelement angeordnet ist, welches das vordere Ende (12b, 13b) umgibt.

10. Haushaltskältegerät (1) nach Anspruch 9, **dadurch gekennzeichnet, dass** das Überzugelement (15, 16) ein Aufsteckschuh oder ein Clip ist.

11. Verfahren zum Herstellen eines Haushaltskältegeräts (1) mit einem Gehäuse (2), in dem ein Innenbehälter (3) angeordnet wird, der mit Wänden (3a, 3b) einen Aufnahmeraum (4, 5) für Lebensmittel begrenzt, wobei an einer ersten Seitenwand (3a, 3b) des Innenbehälters (3) eine Platten-Auflage (12) zum Auflegen und Führen für eine Platte (11) des Haushaltskältegeräts (1) ausgebildet wird, und an der ersten Seitenwand (3a, 3b) eine Behälter-Auflage (13) zum Auflegen und Führen eines Behälters (8) des Haushaltskältegeräts (1) benachbart und beabstandet zu der Platten-Auflage (12) und parallel dazu orientiert ausgebildet wird, wobei die Platten-Auflage (12) und/oder die Behälter-Auflage (13) in die erste Seitenwand (3a, 3b) integriert wird bzw. werden **dadurch gekennzeichnet, dass** die Platten-Auflage (12) in Höhenrichtung des Haushaltskältegeräts (1) betrachtet unter der Behälter-Auflage (13) ausgebildet wird und dass ein in Höhenrichtung des Haushaltskältegeräts (1) bemessener Abstand zwischen einer oberen Auflagefläche (12a) der Platten-Auflage (12) und einer oberen Auflagefläche (13a) der Behälter-Auflage (13) derart ausgebildet wird, dass bei auf die Auflagefläche (12a) der Platten-Auflage (12) aufgelegter Platte (11) und bei einem auf die Platte (11) aufgestelltem Behälter (8) der Behälter (8) mit einem zum Auflegen auf die Auflagefläche (13a) der Behälter-Auflage (13) ausgebildeter Koppelbereich (17) berührungslos mit der Auflagefläche (13a) der Behälter-Auflage (13) angeordnet ist und der Behälter (8) relativ bewegbar zur Platte (1) verschiebbar nur auf der Platte (11) angeordnet ist.

12. Verfahren zum Bestücken eines Aufnahmeraums (4, 5) für Lebensmittel eines nach Anspruch 11 hergestellten Haushaltskältegeräts (1) mit zumindest einem Aufnahmeteil, bei welchem ein als Aufnahmeteil ausgebildeter Behälter (8) in den Aufnahmeraum (4, 5) gebracht wird, und dabei ein Koppelbereich (17) des Behälters (8) auf einer Auflagefläche (13a) der Behälter-Auflage (8) aufliegend angeordnet wird, wenn auf der Platten-Auflage (12) kein als Platte (11) ausgebildetes weiteres Aufnahmeteil angeordnet wird, und durch einen in Höhenrichtung des Haushaltskältegeräts (1) bemessenen Abstand zwischen einer oberen Auflagefläche (12a) der Platten-Auflage (12) und einer oberen Auflagefläche (13a) der Behälter-Auflage (13) bei einer auf die Auflagefläche (12a) der Platten-Auflage (12) als Aufnahmeteil aufgelegten Platte (11) der Behälter (8) mit dem zum Auflegen auf die Auflagefläche (13a) der Behälter-Auflage (13) ausgebildeten Koppelbereich (17) durch die Platte (11) in eine berührungslose Position mit der Auflagefläche (13a) der Behälter-Auflage (13) gebracht wird und der Behälter (8) nur auf der Platte (11) angeordnet wird und relativ zur Platte (1) verschoben wird.

## Claims

1. Household refrigerator (1) having a housing (2), in which an inner container (3) is arranged, which with walls (3a, 3b) delimits a receiving space (4, 5) for food, and having a plate support (12) arranged on a first side wall (3a, 3b) of the inner container (3) for placing and guiding a plate (11) of the household refrigerator (1), and having a container support (13) arranged on the first side wall (3a, 3b) for placing and guiding a container (8) of the household refrigerator (1), which container support (13) adjoins and is spaced apart from the plate support (12) and is oriented parallel thereto, wherein the plate support (12) and/or the container support (13) is/are integrated into the first side wall (3a, 3b), **characterised in that** the plate support (12), when viewed in the height direction of the household refrigerator (1), is formed beneath the container support (13) and **in that** a distance measured in the height direction of the household refrigerator (1) between an upper support surface (12a) of the plate support (12) and an upper support surface (13a) of the container support (13) is formed such that when a plate (11) is placed on the support surface (12a) of the plate support (12) and when a container (8) is placed on the plate (11) the container (8) with a coupling region (17) formed for placement on the support surface (13a) of the container support (13) is arranged without contact with the support surface (13a) of the container support (13) and the container (8) is arranged displaceably only on the plate (11) so as to be movable relative to the plate (1).

2. Household refrigerator (1) according to claim 1, **characterised in that** the plate support (12) and/or the container support (13) are formed as ribbed mouldings in the first side wall (3a, 3b).

3. Household refrigerator (1) according to claim 1 or 2, **characterised in that** the plate support (12) and/or the container support (13) are formed as deep-drawn elements in the side wall (3a, 3b).

4. Household refrigerator (1) according to one of the preceding claims, **characterised in that** the plate support (12) and the container support (13) are arranged so as to functionally interact such that as a function of the mounting with the plate (11) and/or the container (8) different support surfaces (12a, 13a) of the supports (12, 13) are contacted by the plate (11) and/or the container (8) and movements of the plate (11) and/or the container (8) are individually guided.

5. Household refrigerator (1) according to one of the preceding claims, **characterised in that** on the first side wall (3a, 3b), viewed in the height direction of the household refrigerator (1), a pull-out stop element (14) for the container (8) is formed above the container support (13) in the region of a front end (13b) of the container support (13).

6. Household refrigerator (1) according to claim 5, **characterised in that** the pull-out stop element (14) is integrally formed in the first side wall (3a, 3b).

7. Household refrigerator (1) according to one of the preceding claims, **characterised in that** at least one separate backing piece (18) for stiffening the support (12, 13) is arranged in a cavity of the plate support (12) or the container support (13) formed on the side facing away from the receiving space (4, 5).

8. Household refrigerator (1) according to claim 7, **characterised in that** the backing piece (18) is a piece formed at least partially as a hollow profile which has a hollow profile roof (19) and a hollow profile floor (20), wherein spring tongues (22, 23) are integrally moulded on the hollow profile roof (19) and/or on the hollow profile floor (20), and abut, in particular in a biased manner, the walls of the plate support (12) or the container support (13).

9. Household refrigerator (1) according to one of the preceding claims, **characterised in that** a casing element (15, 16) is arranged as a wear protection element at a front end (12b) of the plate support (12) or at a front end (13b) of the container support (13), and surrounds the front end (12b, 13b).

10. Household refrigerator (1) according to claim 9, **characterised in that** the wear protection element (15, 16) is a gusset shoe or a clip.

11. Method for manufacturing a household refrigerator (1) having a housing (2), in which an inner container (3) is arranged, which with walls (3a, 3b) delimits a receiving space (4, 5) for food, wherein a plate support (12) is formed on a first side wall (3a, 3b) of the inner container (3) for placing and guiding a plate (11) of the household refrigerator (1), and a container support (13) is formed on the first side wall (3a, 3b) for placing and guiding a container (8) of the household refrigerator (1), which container support (13) adjoins and is spaced apart from the plate support (12) and is oriented parallel thereto, wherein the plate support (12) and/or the container support (13) is/are integrated into the first side wall (3a, 3b), **characterised in that** the plate support (12), when viewed in the height direction of the household refrigerator (1), is formed beneath the container support (13) and **in that** a distance measured in the height direction of the household refrigerator (1) between an upper support surface (12a) of the plate support (12) and an upper support surface (13a) of the container support (13) is formed such that when a plate (11) is placed on the support surface (12a) of the plate support (12) and when a container (8) is placed on the plate (11) the container (8) with a coupling region (17) formed for placement on the support surface (13a) of the container support (13) is arranged without contact with the support surface (13a) of the container support (13) and the container (8) is arranged displaceably only on the plate (11) so as to be movable relative to the plate (1).

12. Method for mounting a receiving space (4, 5) for food of a household refrigerator (1) manufactured according to claim 11 having at least one receiving part, in which a container (8) formed as the receiving part is placed into the receiving space (4, 5), and thereby a coupling region (17) of the container (8) is arranged so as to rest on a support surface (13a) of the container support (8), if no further receiving part formed as a plate (11) is arranged on the plate support (12), and thanks to a distance measured in the height direction of the household refrigerator (1) between an upper support surface (12a) of the plate support (12) and an upper support surface (13a) of the container support (13) the container (8) with the coupling region (17) formed for placement on the support surface (13a) of the container support (13) is, when a plate (11) is placed on the support surface (12a) of the plate support (12) as a receiving part, brought by the plate (11) into a non-contact position with the support surface (13a) of the container support (13) and the container (8) is arranged only on the plate (11) and is displaced relative to the plate (1).

## Revendications

1. Appareil ménager frigorifique (1) pourvu d'une enveloppe (2), dans laquelle est logé un récipient interne (3) dont les parois (3a, 3b) délimitent un espace de réception (4, 5) pour produits alimentaires, et d'un support de tablette (12) disposé sur une première paroi latérale (3a, 3b) du récipient interne (3) pour poser et guider une tablette (11) de l'appareil ménager frigorifique (1), et d'un support de récipient (13) disposé sur la première paroi latérale (3a, 3b) pour poser et guider un récipient (8) de l'appareil ménager frigorifique (1), lequel support de récipient (13) est adjacent au support de tablette (12) et espacé de celui-ci et orienté parallèlement à celui-ci, le support de tablette (12) et/ou le support de récipient (13) étant intégré(s) dans la première paroi latérale (3a, 3b), **caractérisé en ce que** le support de tablette (12), vu dans le sens de la hauteur de l'appareil ménager frigorifique (1), est formé sous le support de récipient (13) et **en ce qu'**un espacement calculé dans le sens de la hauteur de l'appareil ménager frigorifique (1) entre une surface de support supérieure (12a) du support de tablette (12) et une surface de support supérieure (13a) du support de récipient (13) est tel que lorsqu'une tablette (11) est placée sur la surface de support (12a) du support de tablette (12) et qu'un récipient (8) est posé sur la tablette (11), ledit récipient (8), avec une partie de couplage (17) formée pour être posée sur la surface de support (13a) du support de récipient (13), est disposé sans contact avec la surface de support (13a) du support de récipient (13) et le récipient (8), mobile par rapport à la tablette (1), est disposé de manière déplaçable uniquement sur la tablette (11).

2. Appareil ménager frigorifique (1) selon la revendication 1, **caractérisé en ce que** le support de tablette (12) et/ou le support de récipient (13) sont réalisés sous forme de nervures en relief dans la première paroi latérale (3a, 3b).

3. Appareil ménager frigorifique (1) selon la revendication 1 ou 2, **caractérisé en ce que** le support de tablette (12) et/ou le support de récipient (13) sont réalisés sous forme d'éléments emboutis dans la paroi latérale (3a, 3b).

4. Appareil ménager frigorifique (1) selon l'une des revendications précédentes, **caractérisé en ce que** le support de tablette (12) et le support de récipient (13) sont disposés de manière à coopérer de façon fonctionnelle, de telle sorte que selon qu'ils sont équipés de la tablette (11) et/ou du récipient (8), des surfaces de support (12a, 13a) différentes des supports (12, 13) sont en contact avec la tablette (11) et/ou le récipient (8) et la tablette (11) et/ou le récipient (8) sont individuellement guidés dans leur mouvement.

5. Appareil ménager frigorifique (1) selon l'une des revendications précédentes, **caractérisé en ce qu'**un élément d'arrêt (14) empêchant l'extraction du récipient (8) est formé sur la première paroi latérale (3a, 3b), vu dans le sens de la hauteur de l'appareil ménager frigorifique (1) au-dessus du support de récipient (13) au niveau d'une extrémité avant (13b) du support de récipient (13).

6. Appareil ménager frigorifique (1) selon la revendication 5, **caractérisé en ce que** ledit élément d'arrêt (14) est intégré dans la première paroi latérale (3a, 3b).

7. Appareil ménager frigorifique (1) selon l'une des revendications précédentes, **caractérisé en ce que** dans une cavité formée sur le côté opposé à l'espace de réception (4, 5) du support de tablette (12) ou du support de récipient (13), est agencée au moins une pièce de renfort arrière (18) séparée destinée à renforcer le support (12, 13).

8. Appareil ménager frigorifique (1) selon la revendication 7, **caractérisé en ce que** ladite pièce de renfort arrière (18) est une pièce réalisée au moins en partie sous forme de profilé creux ayant une partie haute (19) de profilé creux et une partie basse (20) de profilé creux, sur la partie haute (19) de profilé creux et/ou sur la partie basse (20) de profilé creux étant formées des pattes élastiques (22, 23) qui s'appliquent, notamment avec une précontrainte, contre des parois du support de tablette (12) ou du support de récipient (13).

9. Appareil ménager frigorifique (1) selon l'une des revendications précédentes, **caractérisé en ce que** sur une extrémité avant (12b) du support de tablette (12) ou sur une extrémité avant (13b) du support de récipient (13), est agencée un élément de recouvrement (15, 16) faisant fonction d'élément de protection contre l'usure, qui entoure l'extrémité avant (12b, 13b).

10. Appareil ménager frigorifique (1) selon la revendication 9, **caractérisé en ce que** l'élément de recouvrement (15, 16) est un patin emboîtable ou un clip.

11. Procédé de fabrication d'un appareil ménager frigorifique (1) pourvu d'une enveloppe (2), dans laquelle on loge un récipient interne (3) dont les parois (3a, 3b) délimitent un espace de réception (4, 5) pour produits alimentaires, sur une première paroi latérale (3a, 3b) du récipient interne (3) étant formé un support de tablette (12) pour poser et guider une tablette (11) de l'appareil ménager frigorifique (1), et sur la première paroi latérale (3a, 3b) étant formé un support de récipient (13) pour poser et guider un récipient (8) de l'appareil ménager frigorifique (1), lequel support de récipient (13) est adjacent au support de tablette (12) et espacé de celui-ci et orienté parallèlement à celui-ci, le support de tablette (12) et/ou le support de récipient (13) étant intégré(s) dans la première paroi latérale (3a, 3b), **caractérisé en ce que** l'on forme le support de tablette (12), vu dans le sens de la hauteur de l'appareil ménager frigorifique (1), sous le support de récipient (13) et **en ce que** l'on prévoit un espacement calculé dans le sens de la hauteur de l'appareil ménager frigorifique (1) entre une surface de support supérieure (12a) du support de tablette (12) et une surface de support supérieure (13a) du support de récipient (13) tel que lorsqu'une tablette (11) est placée sur la surface de support (12a) du support de tablette (12) et qu'un récipient (8) est posé sur la tablette (11), ledit récipient (8), avec une partie de couplage (17) formée pour être posée sur la surface de support (13a) du support de récipient (13), est disposé sans contact avec ladite surface de support (13a) dudit support de récipient (13) et le récipient (8), mobile par rapport à la tablette (1), est disposé de manière déplaçable uniquement sur la tablette (11).

12. Procédé pour équiper un espace de réception (4, 5) pour produits alimentaires d'un appareil ménager frigorifique (1) fabriqué selon la revendication 11 d'au moins un élément de réception, dans lequel on place un récipient (8) conçu comme élément de réception dans l'espace de réception (4, 5) et on place une partie de couplage (17) du récipient (8) en appui sur une surface de support (13a) du support de récipient (13), si aucun autre élément de récipient conçu comme tablette (11) n'est placé sur le support de tablette (12), et par un espacement calculé dans le sens de la hauteur de l'appareil ménager frigorifique (1) entre une surface de support supérieure (12a) du support de tablette (12) et une surface de support supérieure (13a) du support de récipient (13), lorsqu'une tablette (11) comme élément de réception est placée sur la surface de support (12a) du support de tablette (12), le récipient (8), avec la partie de couplage (17) conçue pour être en appui sur la surface de support (13a) du support de récipient (13), est amené par la tablette (11) dans une position sans contact avec la surface de support (13a) du support de récipient (13) et le récipient (8) est placé uniquement sur la tablette (11) et est déplacé par rapport à la tablette (1).
